# EUROPÄISCHE PATENTSCHRIFT

(11) **EP 0 697 977 B1**
(45) Veröffentlichungstag und Bekanntmachung des Hinweises auf die Patenterteilung: **19.03.1997**
(21) Anmeldenummer: 94904963.9
(22) Anmeldetag: 21.01.1994
(51) Int. Cl.: B63B 35/73, B63B 29/12

(54) **WASSERFAHRZEUG**
WATERBORNE CRAFT
EMBARCATION FLOTTANTE

(30) Priorität: 18.05.1993 DE 4316538
(43) Veröffentlichungstag der Anmeldung: 28.02.1996
(73) Patentinhaber: KATTWINKEL, Hans-Harald, D-58553 Halver (DE); KATTWINKEL, Marcus, D-58553 Halver (DE)
(72) Erfinder: KATTWINKEL, Hans-Harald, D-58553 Halver (DE); KATTWINKEL, Marcus, D-58553 Halver (DE)
(74) Vertreter: Köchling, Conrad-Joachim
(86) Internationale Anmeldenummer: DE9400060
(87) Internationale Veröffentlichungsnummer: WO9426586

(56) Entgegenhaltungen:
- FR-A- 473 470
- US-A- 3 417 720
- US-A- 3 483 844
- US-A- 4 352 218
- US-A- 4 425 863
- US-A- 4 709 648

## Beschreibung

Die Erfindung betrifft ein Wasserfahrzeug mit einem Auftriebskörper und daran gehaltertem Passagierstand oder dergleichen, wobei am Auftriebskörper gegebenenfalls ein Ballastkörper mittels eines Traggestells gehaltert ist, der Auftriebskörper oder das Traggestell seitlich beidseits quer zu dessen Längserstreckung gerichtete, starre Stützbereiche aufweist, der Passagierstand vorzugsweise mit Sitz und Lenker ausgebildet ist, wobei der Lenker mit einer Lenkeinrichtung für das Wasserfahrzeug gekoppelt ist, und an den Stützbereichen Halteteile angelenkt sind, die zur Aufnahme der Füße und gegebenenfalls der Unterschenkel des Passagiers geeignet sind.

Ein derartiges Wasserfahrzeug ist beispielsweise aus der EP 0 387 253 B1 bekannt. Bei der bekannten Vorrichtung ist der Passagierstand über Stützen am Auftriebskörper angelenkt und zwar vornehmlich unterhalb des eigentlichen Auftriebskörpers. Diese Ausbildung ist in konstruktiver Hinsicht unbefriedigend, da es hierzu erforderlich ist, daß der Auftriebskörper von den Stützen durchgriffen wird, was die gesamte Konstruktion sehr aufwendig macht. Zudem ist die im Stand der Technik bekannte Ausbildung relativ kompliziert in der Handhabung.

Ausgehend von diesem Stand der Technik liegt der Erfindung die Aufgabe zugrunde ein Wasserfahrzeug gattungsgemäßer Art zu schaffen, welches bei einfachem konstruktiven Aufbau eine noch einfachere Handhabung sicherstellt.

Zur Lösung dieser Aufgabe wird vorgeschlagen, daß der Passagierstand auf mindestens einer quer zur Längsachse des Wasserfahrzeuges am Auftriebskörper oberseitig ausgebildeten Schlittenführung entlang der Schlittenführung verfahrbar angeordnet ist.

Besonders bevorzugt ist dabei vorgesehen, daß die Schlittenführung aus mindestens einer quer zur Mittellängsachse des Wasserfahrzeuges gerichteten Führungsschiene besteht, die vorzugsweise kreisbogenförmig gekrümmt ist und deren Krümmungsmittelpunkt auf einer vertikalen Mittelebene liegt, die durch die Mittelschnittebene des Wasserfahrzeuges gebildet ist, und zwar entweder zwischen Führungsschiene und Bootskiel oder Ballastkörper oder im Bootskiel oder Ballastkörper oder vorzugsweise jenseits des Bootskieles oder Ballastkörpers, und daß der Passagierstand mittels Rollen längs der Führungsschiene verfahrbar ist.

Durch diese Ausbildung wird erreicht, daß der Auftriebskörper beispielsweise in Form eines Bootskörpers geformt sein kann, der nicht von Stützen oder ähnlichen Elementen durchgriffen sein muß, sondern die zum Ausgleich der wellenbedingten Bewegungen des Auftriebskörpers erforderliche Verschiebung des Passagierstandes kann entlang der auf der Oberseite des Wasserfahrzeuges bzw. des Auftriebskörpers angeordneten Schlittenführungen in einfacher Weise erfolgen. Hierdurch wird der konstruktive Aufwand minimiert und die Handhabung erheblich vereinfacht. Die Anordnung und Ausbildung der Schlittenführung ist vornehmlich so ausgebildet, daß die Schlittenführung ein kreisbogenförmig gekrümmter Bügel oder mehrere parallel zueinander mit Abstand hintereinander angeordnete Bügel sind, wobei die Anordnung bezüglich des Auftriebskörpers so getroffen ist, daß bei normaler aufrechter Lage des Auftriebskörpers oder Bootskörpers der höchste Punkt der Krümmung oberhalb der vertikalen Mittelebene des Auftriebskörpers oder Bootskörpers liegt. Anstelle einer kreisbogenförmigen Wölbung kann auch beispielsweise eine elliptische Wölbung oder der gleichen vorgesehen sein. Die Kreisbogenform ist aber bevorzugt.

Anstelle der starren Anordnung der Schlittenführung an dem Auftriebskörper ist auch eine verstellbare Anordnung der Schlittenführung am Auftriebskörper oder Bootskörper möglich, wobei die Verstellung beispielsweise durch Aktoren während der Fahrt des Fahrzeuges möglich ist, zwecks Anpassung an veränderliche Einflußfaktoren wie Seegang, Geschwindigkeit, Fahrtrichtung oder dergleichen. Durch die Erfindung wird ein Wasserfahrzeug geschaffen, bei dem die das Wasserfahrzeuge benutzende Person oder die benutzenden Personen sich selbst und die entkoppelten Aufbauten in ergonomisch einwandfreier und leicht beherrschbarer Weise aktiv im Gleichgewicht halten kann, während der Auftriebskörper den Wellenbewegungen ausgesetzt ist.

Vorteilhafte Weiterbildungen sind in den Ansprüche 3 bis 11 bezeichnet.

Gegenstand der Erfindung ist weiterhin ein Wasserfahrzeug mit einem Auftriebskörper und daran gehaltertem Passagierstand oder dergleichen, wobei der Passagierstand mittels längenveränderbarer Stellglieder, die mittels eines Stelltriebes steuerbar sind, der die relative Schräglage des Passagierstandes erfaßt und in Steuersignale zur Längenänderung der Stellglieder umsetzt, unabhängig von der möglichen relativen Drehlage des Antriebskörpers im wesentlichen lotrecht ausgerichtet verbleibt, wobei ferner am Auftriebskörper gegebenenfalls ein Ballastkörper gehaltert ist.

Zur Lösung der eingangs gestellten Aufgabe wird hierbei vorgeschlagen, daß der mittels der Stellglieder ausrichtbare Passagierstand entlang mindestens einer Schlittenführung verfahrbar gehaltert ist, die quer zur Mittellängsachse des Wasserfahrzeuges ausgerichtet an der Oberseite des Wasserfahrzeuges bzw. des Auftriebskörpers angeordnet ist.

Auf diese Weise ist es auch möglich, ein Wasserfahrzeug beispielsweise ein Passagierschiff mit Kabine zu schaffen, wobei die Kabine den Passagierstand darstellt und bei dem der Passagierstand automatisch zwecks Bewegungs-reduzierung im labilen Gleichgewicht gehalten wird. Dazu sind ein oder mehrere Aktoren vorgesehen, die die Relativposition entlang der Schlittenführung einstellen. Die erfindungsgemäße Ausbildung ist auch nützlich zur Reduzierung der Bewegungen in der Ebene senkrecht zur Fahrtrichtung, beispielsweise Rollen, Seitenversatz und Tauchen. Es ist auch eine Hintereinanderkopplung von derartigen Schlittenführungssystemen in zwei lotrecht aufeinanderfolgenden Ebenen möglich, womit dann auch zusätzlich Bewegungen des Passagierstandes relativ zu den wellenbedingten Bewegungen des Auftriebskörpers beruhigt werden können.

Bevorzugt ist ferner vorgesehen, daß eine zweite Schlittenführung mit der Schlittenführung kombiniert ist, die längs des Auftriebskörpers gerichtet verläuft und der Stellglieder zugeordnet sind, die mittels eines Stelltriebes steuerbar sind, der die relative Lage des Passagierstandes bezüglich der Mittelquerachse des Auftriebskörpers erfaßt und in Steuersignale zur Betätigung der Stellglieder umsetzt, so daß der Passagierstand im wesentlichen lotrecht ausgerichtet verbleibt.

Ausführungsbeispiele der Erfindung sind in der Zeichnung gezeigt und im folgenden näher beschrieben.
Es zeigt:
- Fig. 1: eine erste Ausführungsform von vorn gesehen;
- Fig. 2: eine zweite Ausführungsform in gleicher Ansicht;
- Fig. 3: eine weitere Variante in gleicher Ansicht;
- Fig. 4: einen Auftriebskörper erfindungsgemäßer Ausbildung in isometrischer Darstellung.

In den Zeichnungen ist ein Wasserfahrzeug mit einem Auftriebskörper 1 und einem daran gehalterten Passagierstand 4 gezeigt. Am Auftriebskörper 1 kann ein Ballastkörper beispielsweise mittels eines Traggestells gehaltert sein. Es ist auch möglich, im Auftriebskörper Ballastgewichte anzuordnen. Der Auftriebskörper 1 oder auch ein daran befestigtes Traggestell weist seitlich beidseits quer zu seiner Längserstreckung gerichtete starre Stützbereiche 6 auf, wobei vorzugsweise der Passagierstand 4 mit Sitz und Lenker ausgebildet ist. Der Lenker ist mit einer Lenkeinrichtung für das Wasserfahrzeug gekoppelt, die in der Zeichnung nicht dargestellt ist. An den Stützbereichen 6 sind Halteteile 2 angelenkt, die zur Aufnahme der Füße und gegebenenfalls der Unterschenkel des Passagiers 3 geeignet sind.

Der Passagierstand 4 ist auf mindestens einer quer zur Längsachse des Wasserfahrzeuges am Auftriebkörper 1 oberseitig ausgebildeten Schlittenführung 7 entlang der Schlittenführung 7 verfahrbar angeordnet. Die Schlittenführung 7 besteht aus einer quer zur Mittellängsachse des Wasserfahrzeuges oder des Auftriebskörpers 1 gerichteten Führungsschiene 8, die gemäß Ausführungsform Figur 1 kreisbogenförmig gekrümmt ist und gemäß Ausführungsform Figur 2 etwa elliptisch gekrümmt ist und deren Krümmungsmittelpunkt gemäß Ausführungsform Figur 1 auf einer vertikalen Mittelebene liegt, die durch die Mittelschnittebene des Wasserfahrzeuges bzw. Auftriebskörpers 1 gebildet ist. Der Mittelpunkt kann dabei entweder zwischen Führungsschiene 7 und dem kielseitigen Ende des Ballastkörpers oder Bootskörpers angeordnet sein oder jenseits des kielseitigen Endes des Bootskörpers liegen. Der Passagierstand 4 ist mittels Rollen 9 längs der Führungsschiene 8 verfahrbar. Entsprechend der Wellenausbildung und der damit verbundenen Neigung des Auftriebskörpers 1, die in den Zeichnungen in gestrichelten Linien darstellt, kann der Passagier 3 durch Strecken oder Anziehen der Beine die Relativlage des auf Rollen 9 geführten Schlittens relativ zur Führungsschiene 8 verändern, so daß unabhängig von der Bewegung des Auftriebskörpers 1 die aufrechte Lage gemäß Figur 1 des Passagiers 3 beigehalten wird. Selbstverständlich ist es auch möglich, daß der Passagier sich entgegen auftretender Seitenwinde oder dergleichen leicht geneigt gegenüber der Lotrechten ausgerichtet hält, je nach äußeren Bedingungen. Bei der Darstellung gemäß Figur 2 ist auf die Darstellung einiger Einzelheiten der Figur 1 verzichtet worden (aus Gründen der Übersichtlichkeit), wobei allerdings die grundsätzlichen Elemente gemäß Figur 1 ebenfalls bei der Ausführungsform gemäß Figur 2 vorhanden sein sollen. Bei der Ausführungsform gemäß Figur 3 ist ein Wasserfahrzeug mit einem Auftriebskörper 1 und daran gehalterem Passagierstand 4 gezeigt. Der Passagierstand 4 ist dabei mittels z.B. längenveränderbarer Stellglieder (in der Zeichung nicht gezeigt) verstellbar, die mittels eines Stelltriebes steuerbar sind, der die relative Schräglage des Passagierstandes 4 erfaßt und in Steuersignale zur Betätigung der Stellglieder umsetzt. Dadurch bleibt der Passagierstand 4 unabhängig von der möglichen relativen Drehlage des Auftriebskörpers im wesentlichen lotrecht ausgerichtet. Am Auftriebskörper 1 können gegebenenfalls Ballastkörper angebracht oder auch in den Auftriebskörper Ballastgewichte eingebracht sein.

Der mittels der Stellglieder ausrichtbare Passagierstand 4 ist wiederum entlang einer Schlittenführung 7 verfahrbar gehaltert, die quer zur Mittellängsachse des Wasserfahrzeuges ausgerichtet an der Oberseite des Wasserfahrzeuges bzw. des Auftriebskörpers 1 angeordnet ist.

In der Zeichnungsfigur 4 ist ein als Bootskörper ausgebildeter Auftriebskörper mit zwei in Längsrichtung des Bootskörpers hintereinander mit Abstand angeordneten Schlittenführungen 7 gezeigt. Es ist selbstverständlich möglich den Passagierstand 4 an einer oder mehreren solchen Schlittenführungen verfahrbar zu haltern.

Desweiteren ist es auch möglich die Schlittenführung 7 durch eine weitere in Längsrichtung des Bootskörpers gerichtete zweite Schlittenführung zu ergänzen, mittels derer Bewegungen des Bootskörpers um seine Mittelquerachse ausgeglichen werden können, der Passagierstand 4 also quasi in Ruhe verbleibt.

Ein derartiges kombiniertes Schlittenführungssystem kann nach Art eines Kreuzsupportes aufgebaut sein. Die Erfindung ist nicht auf die Ausführungsbeispiele beschränkt, sondern im Rahmen der Offenbarung vielfach variabel.

## Patentansprüche

1. Wasserfahrzeug mit einem Auftriebskörper und daran gehaltertem Passagierstand oder dergleichen, wobei der Auftriebskörper seitlich beidseits quer zu dessen Längsersteckung gerichtete, starre Stützbereiche aufweist und an den Stützbereichen Halteteile angelenkt sind, die um jeweils eine parallel zur Mittellängsachse des Auftriebskörpers gerichtete Gelenkachse schwenkbar und zur Aufnahme der Füße oder zur Aufnahme der Füße und Unterschenkel des Passagiers geeignet sind, **dadurch gekennzeichnet, daß** der Passagierstand (4) auf mindestens einer quer zur Längsachse des Wasserfahrzeuges am Auftriebskörper (1) oberseitig ausgebildeten Schlittenführung entlang der Schlittenführung verfahrbar angeordnet ist.

2. Wasserfahrzeug nach Anspruch 1, **dadurch gekennzeichnet, daß** am Auftriebskörper ein Ballastkörper mittels eines Traggestells gehaltert ist, wobei das Traggestell seitlich beidseits die quer zu dessen Längserstreckung gerichteten, starren Stützbereiche aufweist.

3. Wasserfahrzeug nach Anspruch 1 oder 2, **dadurch gekennzeichnet, daß** der Passagierstand mit Sitz- und Lenker ausgebildet ist, wobei der Lenker mit einer Lenkeinrichtung für das Wasserfahrzeug gekoppelt ist.

4. Wasserfahrzeug nach Anspruch 1 bis 3, **dadurch gekennzeichnet, daß** die Schlittenführung (7) aus mindestens einer quer zur Mittellängsachse des Wasserfahrzeuges gerichteten Führungsschiene besteht, die gekrümmt ist und deren Krümmungsmittelpunkt auf einer vertikalen Mittelebene liegt, die durch die Mittelschnittebene des Wasserfahrzeugs gebildet ist, und zwar entweder zwischen Führungsschiene (8)und Bootskiel oder Ballastkörper oder im Bootskiel oder im Ballastkörper oder jenseits des Bootskieles oder Ballastkörpers, und das der Passagierstand (4) mittels mittels Rollen (9) längs der Führungsschiene (8) verfahrbar ist.

5. Wasserfahrzeug nach Anspruch 4, **dadurch gekenn zeichnet, daß** die Führungsschiene (8) kreisbogenförmig gekrümmt ist.

6. Wasserfahrzeug nach einem der Ansprüche 1 bis 5, **dadurch gekennzeichnet, daß** am in Hauptfahrrichtung hinteren Teil des Passagierstandes (4) ein Antriebsaggregat angeordnet ist.

7. Wasserfahrzeug nach einem der Ansprüche 1 bis 6, **dadurch gekennzeichnet, daß** der Passagierstand (4) in der relativen Mittellage gegenüber dem Auftriebskörper (1) feststellbar ausgebildet ist.

8. Wasserfahrzeug nach einem der Ansprüche 1 bis 3, 6 oder 7, **dadurch gekennzeichnet, daß** der Passagierstand (4) als Kabine mit Steuerstand ausgebildet ist.

9. Wasserfahrzeug nach einem der Ansprüche 1 bis 8, **dadurch gekennzeichnet, daß** der Ballastkörper Zusatzgewichte in Form von Antriebsaggregaten, Kraftstoffen oder Ladung umfaßt.

10. Wasserfahrzeug nach einem der Ansprüche 1 bis 9, **dadurch gekennzeichnet, daß** das Traggestell durch schmale Verbindungsstreben gebildet ist.

11. Wasserfahrzeug nach einem der Ansprüche 1 bis 10, **dadurch gekennzeichnet, daß** am Traggestell eine Flosse gehaltert ist.

12. Wasserfahrzeug nach einem der Ansprüche 1 bis 11, **dadurch gekennzeichnet, daß** der Auftriebskörper (1) tonnenförmig mit spitz zulaufenden Enden ausgebildet ist.

13. Wasserfahrzeug nach einem der Ansprüche 1 bis 11, **dadurch gekennzeichnet, daß** der Auftriebskörper (1) im Bereich nahe des Sitzes des Passagierstandes (4) eingeschnürt ist.

14. Wasserfahrzeug nach einem der Ansprüche 1 bis 13, **dadurch gekennzeichnet, daß** der Auftriebskörper (1) oder der Auftriebskörper samt Ballastkörper als Schiffskörper (Rumpf) ausgebildet ist und die Stützbereiche (6), an denen die Halteteile (2) angelenkt sind, an der Oberseite des Schiffskörpers ausgebildet sind.

15. Wasserfahrzeug nach einem der Ansprüche 1 bis 14, mit einem Auftriebskörper und daran gehaltertem Passagierstand, wobei der Passagierstand mittels Stellgliedern oder längenveränderbaren Stellgliedern, die mittels eines Stelltriebes steuerbar sind, der die relative Schräglage des Passgierstandes erfaßt und in Steuersignale zur Betätigung der Stellglieder umsetzt, unabhängig von der möglichen relativen Drehlage des Antriebskörper im wesentlichen lotrecht ausgerichtet verbleit, **dadurch gekennzeichnet, daß** der mittels der Stellglieder ausrichtbare Passagierstand (4) entlang mindestens einer Schlittenführung (7) verfahrbar gehaltert ist, die quer zur Mittellängsachse des Wasserfahrzeuges ausgerichtet an der Oberseite des Wasserfahrzeuges oder des Auftriebskörpers (1) angeordnet ist.

16. Wasserfahrzeug nach einem der Ansprüche 1 bis 15, **dadurch gekennzeichnet, daß** eine zweite Schlittenführung mit der Schlittenführung (7) kombiniert ist, die längs des Auftriebskörpers (1) gerichtet verläuft und der Stellglieder zugeordnet sind, die mittels eines Stelltriebes steuerbar sind, der die relative Lage des Passagierstandes bezüglich der Mittelquerachse des Auftriebskörpers (1) erfaßt und in Steuersignale zur Betätigung der Stellglieder umsetzt, so daß der Passagierstand im wesentlichen lotrecht ausgerichtet verbleibt.

## Claims

1. Water craft with a buoyant body and passenger stand or similar affixed thereto, wherein the buoyant body has rigid support areas laterally on each side, arranged transversely to its length, and holding sections are coupled to the support areas, which in each case can be pivoted about an articulated axle arranged parallel to the central longitudinal axis of the buoyant body and are suitable for accommodating the feet or feet and lower legs of the passenger, characterised in that the passenger stand (4) is arranged on at least one slide guide positioned transversely to the longitudinal axis of the water craft on the upper side of the buoyant body (1), so as to be able to travel along this slide guide.

2. Water craft according to Claim 1, characterised in that a ballast body is affixed to the buoyant body by means of a supporting frame, wherein the supporting frame has laterally on each side the rigid support areas arranged transversely to its length.

3. Water craft according to Claim 1 or 2, characterised in that the passenger stand is provided with a seat and steering wheel, wherein the steering wheel is coupled with a steering device for the water craft.

4. Water craft according to Claims 1 to 3, characterised in that the slide guide (7) comprises at least one guide rail arranged transversely to the central longitudinal axis of the water craft, which is curved and whose centre of curvature lies on a vertical central plane which is formed by the central cutting plane of the water craft, either between the guide rail (8) and the keel or ballast body, or in the keel or in the ballast body, or beyond the keel or the ballast body, and in that the passenger stand (4) can travel along the guide rail (8) by means of rollers (9).

5. Water craft according to Claim 4, characterised in that the guide rail (8) is curved in the shape of an arc of a circle.

6. Water craft according to one of Claims 1 to 5, characterised in that a drive assembly is arranged in the rear section - in the main direction of travel - of the passenger stand (4).

7. Water craft according to one of Claims 1 to 6, characterised in that the passenger stand (4) is arranged so as to be lockable in a central position in relation to the buoyant body (1).

8. Water craft according to one of Claims 1 to 3, 6 or 7, characterised in that the passenger stand (4) is formed as a cabin with steering stand.

9. Water craft according to one of Claims 1 to 8, characterised in that the ballast body contains additional weights in the form of drive assemblies, fuels or freight.

10. Water craft according to one of Claims 1 to 9, characterised in that the supporting frame is formed from narrow connecting struts.

11. Water craft according to one of Claims 1 to 10, characterised in that a fin is affixed to the supporting frame.

12. Water craft according to one of Claims 1 to 11, characterised in that the buoyant body (1) is formed in the shape of a barrel, with pointed ends.

13. Water craft according to one of Claims 1 to 11, characterised in that the buoyant body (1) is narrower in the vicinity of the seat of the passenger stand (4).

14. Water craft according to one of Claims 1 to 13, characterised in that the buoyant body (1), or the buoyant body together with ballast body, is formed as a vessel body (hull) and the support areas (6), to which the holding sections are coupled, are formed on the upper side of the vessel body.

15. Water craft according to one of Claims 1 to 14, with a buoyant body and a passenger stand affixed thereto, wherein the passenger stand remains substantially vertically aligned, independently of the possible relative rotational position of the drive body, by means of actuators or length-adjustable actuators, which are controlled by means of an actuating drive, which detects the relative inclined position of the passenger stand and converts this into control signals for actuating the actuators, characterised in that the passenger stand (4), which can be aligned by means of the actuators, is affixed so as to be able to travel along at least one slide guide (7), which is arranged transversely to the central longitudinal axis of the water craft, on the upper side of the water craft or the buoyant body (1).

16. Water craft according to one of Claims 1 to 15, characterised in that a second slide guide is combined with the slide guide (7), which runs longitudinally along the buoyant body (1) and to which actuators are assigned, which are controlled by means of an actuating drive, which detects the relative position of the passenger stand in relation to the central transverse axis of the buoyant body (1) and converts this into control signals for actuating the actuators, so that the passenger stand remains substantially vertically aligned.

## Revendications

1. Embarcation flottante avec un corps flotteur et un poste de passager ou analogue fixé sur ce corps, le corps flotteur présentant latéralement de part et d'autre des régions de soutien rigides orientées transversalement à son développement longitudinal et des éléments de retenue étant articulés sur les régions de soutien, éléments qui peuvent pivoter autour d'un axe d'articulation respectif orienté parallèlement à l'axe médian longitudinal du corps flotteur et qui conviennent pour recevoir les pieds ou pour recevoir les pieds et les jambes du passager, **caractérisée** en ce que le poste de passager (4) est disposé sur une coulisse de guidage configurée sur le dessus du corps flotteur (1) transversalement à l'axe longitudinal de l'embarcation flottante, et il peut être déplacé le long de cette coulisse.

2. Embarcation flottante selon la revendication 1, **caractérisée** en ce qu'un corps de ballast est fixé au moyen d'un cadre porteur sur le corps flotteur, le cadre porteur présentant latéralement de part et d'autre les régions de soutien rigides orientées transversalement à son développement longitudinal.

3. Embarcation flottante selon la revendication 1 ou 2, **caractérisée** en ce que le poste de passager est réalisé avec un siège et un gouvernail, le gouvernail étant accouplé à un mécanisme de direction pour l'embarcation flottante.

4. Embarcation flottante selon l'une des revendications 1 à 3, **caractérisée** en ce que la coulisse de guidage (7) est constituée d'au moins une glissière de guidage orientée transversalement à l'axe médian longitudinal de l'embarcation flottante, glissière qui est courbe et dont le centre de courbure se situe sur un plan médian vertical qui est formé par le plan de coupe médian de l'embarcation flottante, et ce soit entre la glissière de guidage (8) et la carène de l'embarcation ou le corps de ballast, soit dans la carène ou dans le corps de ballast, soit de part et d'autre de la carène ou du corps de ballast, et en ce que le poste de passager (4) peut être déplacé le long de la glissière de guidage (8) au moyen de galets (9).

5. Embarcation flottante selon la revendication 4, **caractérisée** en ce que la glissière de guidage (8) est courbée en arc de cercle.

6. Embarcation flottante selon l'une des revendications 1 à 5, **caractérisée** en ce qu'un organe d'entraînement est disposé sur la partie arrière, dans la direction principale de marche, du poste de passager (4).

7. Embarcation flottante selon l'une des revendications 1 à 6, **caractérisée** en ce que le poste de passager (4) peut être bloqué dans sa position médiane relative par rapport au corps flotteur (1).

8. Embarcation flottante selon l'une des revendications 1 à 3, 6 ou 7 **caractérisée** en ce que le poste de passager (4) est réalisé sous la forme d'une cabine avec poste de conduite.

9. Embarcation flottante selon l'une des revendications 1 à 8, **caractérisée** en ce que le corps de ballast comprend des poids supplémentaires sous la forme d'organes d'entraînement, de carburants ou de charges.

10. Embarcation flottante selon l'une des revendications 1 à 9, **caractérisée** en ce que le cadre porteur est formé par d'étroites entretoises.

11. Embarcation flottante selon l'une des revendications 1 à 10, **caractérisée** en ce qu'un aileron est fixé sur le cadre porteur.

12. Embarcation flottante selon l'une des revendications 1 à 11, **caractérisée** en ce que le corps flotteur (1) est réalisé en forme de tonneau avec des extrémités se terminant en pointe.

13. Embarcation flottante selon l'une des revendications 1 à 11, **caractérisée** en ce que le corps flotteur (1) est rétréci dans la région proche du siège du poste de passager (4).

14. Embarcation flottante selon l'une des revendications 1 à 13, **caractérisée** en ce que le corps flotteur (1) ou l'ensemble du corps flotteur et du corps de ballast est conçu comme corps de bateau (coque), et les régions de soutien (6), sur lesquelles sont articulés les éléments de retenue (2), sont configurées sur le dessus de la coque.

15. Embarcation flottante selon l'une des revendications 1 à 14, avec un corps flotteur et un poste de passager fixé sur ce corps, le poste de passager restant orienté essentiellement à la verticale, indépendamment de l'éventuelle position de rotation relative du corps flotteur, au moyen d'organes de réglage ou d'organes de réglage de longueur variable qui peuvent être commandés au moyen d'un mécanisme de commande qui détecte la position inclinée relative du poste de passager et la convertit en signaux de commande pour l'actionnement des organes de réglage, **caractérisée** en ce que le poste de passager (4), qui peut être orienté au moyen des organes de réglage, est fixé à déplacement le long d'au moins une coulisse de guidage (7) qui est disposée sur le dessus de l'embarcation flottante ou du corps flotteur (1) en étant orientée transversalement à l'axe médian longitudinal de l'embarcation flottante.

16. Embarcation flottante selon l'une des revendications 1 à 15, **caractérisée** en ce qu'une deuxième coulisse de guidage est combinée à la coulisse de guidage (7), cette deuxième coulisse de guidage s'étendant en étant orientée dans la direction longitudinale du corps flotteur (1) et des organes de réglage lui étant associés, qui peuvent être commandés au moyen d'un mécanisme de commande qui détecte la position relative du poste de passager par rapport à l'axe médian transversal du corps flotteur (1) et la convertit en signaux de commande pour l'actionnement des organes de réglage, de sorte que le poste de passager reste orienté essentiellement à la verticale.
